# EUROPÄISCHE PATENTSCHRIFT

(11) **EP 2 271 565 B1**
(45) Veröffentlichungstag und Bekanntmachung des Hinweises auf die Patenterteilung: **07.12.2011**
(21) Anmeldenummer: 09726156.4
(22) Anmeldetag: 27.03.2009
(51) Int. Cl.: B65H 29/00

(54) **VORRICHTUNG ZUM SPEICHERN VON BLATTGUT**
DEVICE FOR STORING SHEET MATERIAL
DISPOSITIF DE STOCKAGE D'OBJETS EN FEUILLES

(30) Priorität: 28.03.2008 DE 102008016077
(43) Veröffentlichungstag der Anmeldung: 12.01.2011
(73) Patentinhaber: Giesecke & Devrient GmbH, 81677 München (DE)
(72) Erfinder: SPERL, Markus, 85748 Garching (DE)
(86) Internationale Anmeldenummer: PCT/EP2009/002269
(87) Internationale Veröffentlichungsnummer: WO 2009/118194

(56) Entgegenhaltungen:
- EP-A1- 1 321 409
- FR-A- 1 109 055
- GB-A- 2 071 059
- JP-U- 1 062 243
- US-A- 2 965 325
- US-A- 4 050 816

## Beschreibung

Die vorliegende Erfindung betrifft eine Vorrichtung zum Speichern von Blattgut, insbesondere Wertdokumenten wie Banknoten und dergleichen, zum Beispiel zur Verwendung in einer Banknotenbearbeitungsvorrichtung.

Wertdokumente sind solche blattförmigen Dokumente, denen ein materieller und/ oder ideeller Wert beigemessen wird, wie zum Beispiel Banknoten, Schecks, Eintrittskarten, Fahrscheine, Gutscheine, Urkunden und dergleichen.

Zur Handhabung von Blattgut werden Einrichtungen in Gestalt von Folienwickelspeichern eingesetzt, die Blattgut auf Spulen ablegen. Ein solcher Folienwickelspeicher ist beispielsweise aus der DE 199 61 075 A1 bekannt. Er weist zwei, jeweils auf einer Spenderspule gewickelte Folienbänder auf, welche beide über eine Umlenkrollenanordnung aufeinander gelegt und gemeinsam auf eine Wickelspule aufgewickelt werden. Während des Aufeinanderlegens der Folien lassen sich zum Beispiel Banknoten zwischen die Folienbänder zuführen, so dass diese gemeinsam mit den Folienbändern auf der Wickelspule aufgewickelt und gespeichert werden können siehe auch zB. EP 1321 409 A1.

Ein derartiger Folienwickelspeicher besitzt einen relativ großen Bauraum, der durch die mehreren Spulen vorgegeben ist. Zudem ist für jede der Spulen ein Antrieb vorzusehen.

Aus der FR 1 109 055 A ist es zudem bekannt, eine einzige Spenderspule zu verwenden, auf der beide Folienbänder aufgewickelt sind. Dadurch ergeben sich jedoch Längenunterschiede beim Auf- und Abwickeln der Folienbänder.

Aufgabe der vorliegenden Erfindung ist es deshalb, eine kompakt und vorzugsweise einfach aufgebaute Vorrichtung zum Speichern von Blattgut anzugeben.

Diese Aufgabe wird durch eine Vorrichtung mit den Merkmalen des unabhängigen Anspruchs gelöst. In davon abhängigen Ansprüchen sind vorteilhafte Ausgestaltungen und Weiterbildungen der Erfindung angegeben.

Bei der erfindungsgemäßen Vorrichtung zum Speichern von Blattgut, insbesondere Wertdokumenten wie Banknoten und dergleichen, mit einem Transportmittel, welches aus zwei Folien besteht, und einer Wickelspule mit einem Spulenkern, welcher um eine Achse drehbar gelagert ist, wobei die Vorrichtung eingerichtet ist, das Transportmittel auf der Wickelspule aufzuwickeln, um dabei Blattgut zwischen den zwei Folien des Transportmittels einzuschließen und auf der Wickelspule aufzuwickeln und zu speichern, wobei die beiden Folien des Transportmittels übereinander auf einer einzigen Spenderspule mit einem Spulenkern, welcher um eine Achse drehbar gelagert ist, aufgewickelt sind und von der Spenderspule abgewickelt werden können, und einer Einrichtung für einen Längenausgleich zwischen erster Folie und zweiter Folie, die eine beim Abwickeln der beiden Folien von der Spenderspule und dem anschließenden Aufwickeln der beiden Folien mit dem dazwischen gegebenenfalls eingeschlossenen Blattgut entstehende Längendifferenz ausgleicht.

Damit läßt sich ein kompakter Aufbau der Vorrichtung erzielen, da nur eine einzige Spenderspule für die beiden das Transportmittel bildenden Folien benötigt wird. Dadurch ergibt sich auch ein geringerer Aufwand bei der Realisierung, z. B. bei den für die Spenderspulen benötigten Antriebe bzw. Motoren. Dies wird durch den Längenausgleich erreicht, der für eine der gemeinsam auf der einzigen Spenderspule aufgewickelten Folien durchgeführt wird, wodurch eine sichere Speicherfunktion für Blattgut gewährleistet wird. Weitere Merkmale und Vorteile der Erfindung ergeben sich aus der folgenden Beschreibung verschiedener, erfindungsgemäßer Ausführungsbeispiele im Zusammenhang mit den begleitenden Zeichnungen.

Es zeigt
- Figur 1: eine schematische Darstellung einer ersten Ausführungsform der erfindungsgemäßen Vorrichtung, und
- Figur 2: eine schematische Darstellung einer zweiten Ausführungsform der erfindungsgemäßen Vorrichtung.

In Figur 1 ist schematisch eine erste Ausführungsform einer erfindungsgemäßen Vorrichtung dargestellt.

Die Vorrichtung weist eine Spenderspule 20 auf, mit einem Spulenkern 20', der um eine Achse drehbar gelagert ist. Auf der Spenderspule 20 ist ein Transportmittel F1, F2 vorgesehen, welches aus zwei Folien besteht. Das Transportmittel F1, F2 ist von der Spenderspule 20 abwickelbar und wird über eine Umlenkvorrichtung 11, 22 bis 27 geleitet. Die Umlenkvorrichtung 11, 22 bis 27 besteht aus Umlenkwalzen 11, 22 bis 27, die drehbar um Achsen gelagert sind.

Nach der Umlenkung wird das Transportmittel F1, F2 auf einen Spulenkern 21' aufgewickelt, der um eine Achse drehbar gelagert ist und angetrieben sein kann, so daß von außen zwischen den Umlenkwalzen 23, 27 zugeführtes Blattgut BN in die Vorrichtung aktiv hineintransportiert wird. Die beiden das Transportmittel F1, F2 bildenden Folien und eventuell zugeführtes Blattgut BN werden auf dem Spulenkern 21' gewickelt und bilden eine Wickelspule 21. Zur Erleichterung der Blattzufuhr kann die Vorrichtung Leitbleche aufweisen, welche so zueinander positioniert sind, daß für das Blattgut ein Eingabeschlitz entsteht.

Während der Zuführung von Blattgut BN wird die Spenderspule 20 durch das Abwickeln des Transportmittels F1, F2 entgegen dem Uhrzeigersinn gedreht. Dadurch verringert sich der Durchmesser der Spenderspule 20. Andererseits nimmt der Durchmesser der Wickelspule 21, die im Uhrzeigersinn angetrieben wird, entsprechend zu. Da sich der Durchmesser der Spenderspule 20 im Vergleich zum Durchmesser der Wickelspule 21 während des Betriebes ändert, ändert sich in entsprechender Weise auch die Umdrehungsgeschwindigkeit der jeweiligen Spulen, so daß die Geschwindigkeit eines den Spulenkern 21' antreibenden Antriebs oder Motors entsprechend geregelt wird, um eine gleichbleibende Geschwindigkeit des Transportmittels F1, F2 zu gewährleisten.

Soll das in der Wickelspule 21 von Transportmittel F1, F2 zwischen den beiden Folien aufgenommene und gespeicherte Blattgut BN wieder außerhalb der Vorrichtung verfügbar sein, kann mittels eines Antriebs oder Motors die Spendespule 20 bzw. der sie tragende Spulenkern 20' im Uhrzeigersinn angetrieben werden. In diesem Fall wird die Wickelspule 21 durch das Transportmittel F1, F2 entgegen dem Uhrzeigersinn gedreht, so daß das zwischen den Folien F1, F2 gehaltene Blattgut BN am Ausgang der Vorrichtung zwischen den Umlenkwalzen 23, 27 erscheit. Wurde einzelne Stücke Blattgut BN in der Wickelspule 21 gespeichert, stehen diese beim Abwickeln auch wieder einzeln zur Verfügung und können von einem an die Vorrichtung angrenzenden Transportsystem übernommen werden. Auch bei der Ausgabe des Blattguts können die oben beschriebenen oder zusätzliche Leitbleche verwendet werden, z. B. um sicherzustellen, daß das Blattgut BN sicher von dem Transportmittel F1, F2 gelöst wird.

Beim Aufwickeln der das Transportmittel F1, F2 bildenden Folien und des Blattguts BN auf der Wickelspule 21 ergibt sich eine Längendifferenz für die beiden Folien F1, F2. Die in der Wickelspule 21 innen liegende zweite Folie F2 weist dabei eine geringere Länge auf, als die außen liegende erste Folie F1. Diese Längendifferenz ergibt sich durch die Dicke der verwendeten Folie sowie durch die Dicke und Menge des zwischen den Folien F1, F2 gespeicherten Blattguts BN. Wird beispielsweise von einem mittleren Durchmesser der Wickelspule von 60 mm, einer Foliendicke von 0,1 mm, einer Blattgutdicke von 0,1 mm und von der lückenlosen Speicherung von 100 einzelnen Stücken Blattgut mit einer Länge von 200 mm ausgegangen, ergibt sich eine Längendifferenz von etwa 50 mm.

Die beiden das Transportmittel F1, F2 bildenden Folien sind zudem übereinander auf der Spenderspule 20 aufgewickelt, weshalb sich auch beim Abwikkeln der Folien F1, F2 eine Längendifferenz für die beiden Folien F1, F2 ergibt. Die außen auf der Spenderspule 20 liegende erste Folie F1 ist dabei pro Umdrehung der Spenderspule 20 geringfügig länger als die innen liegende zweite Folie F2. Dadurch wird die oben für die Wickelspule 21 beschriebene Längendifferenz teilweise ausgeglichen. Da sich aber auf der Spenderspule 20 kein Blattgut zwischen den Folien F1, F2 befindet und da der mittlere Durchmesser der Spenderspule 20 in der Regel kleiner als der mittlere Durchmesser der Wickelspule 21 ist, verbleibt eine Längendifferenz zwischen erster Folie F1 und zweiter Folie F2.

Bei der eingangs beschriebenen bekannten Vorrichtung mit zwei Spenderspulen, auf den nur jeweils eine der Folien aufgewickelt ist, kann diese Längendifferenz einfach durch unterschiedliche Drehgeschwindigkeiten der beiden Spenderspulen ausgeglichen werden. Wird jedoch nur eine Spenderspule 20 verwendet, auf welcher die beiden Folien F1, F2 aufgewickelt sind, führt die auftretende Längendifferenz zu Problemen bei der Bildung des Wickels auf der Wickelspule 21, da, wie oben beschrieben, während des Betriebs ein Längenüberschuß der zweiten Folie F2 entsteht.

Zum Ausgleich der entstehenden Längendifferenz weist die Vorrichtung eine Einrichtung für einen Längenausgleich 10, 11, 24, 25 auf. Die Einrichtung für den Längenausgleich 10,11, 24, 25 kann von einer Umlenkwalze 11 gebildet werden, die entlang einer Führung 10 beweglich gelagert ist. Die zweite Folie F2 ist um die Umlenkwalze 11 geschlungen. Zusätzlich wird eine Umlenkung über die Umlenkwalzen 24, 24 vorgenommen. Die Umlenkwalze 11 wirkt mit einer Kraft, die z. B. von einer Feder erzeugt werden kann, gegen die zweite Folie F2. Dadurch wird die Längendifferenz der zweite Folie F2 durch die Umlenkwalze 11 ausgeglichen, die sich dazu entlang der Führung 10 in einer ersten Richtung 12 bewegt. Verringert sich die Längendifferenz, z. B. wenn die Wickelspule 21 abgewickelt wird, wird die Umlenkwalze 11 durch die Zugkraft der in diesem Fall durch die Spenderspule 20 angetriebenen zweiten Folie F2 in der Führung 10 in einer zur ersten Richtung 12 entgegengesetzten Richtung bewegt.

Für den oben beschriebene Fall der Längendifferenz von etwa 50 mm, ist für die Führung 10 somit mindestens eine Länge von 25 mm vorzusehen, da die zweite Folie F2 im Bereich der Einrichtung für den Längenausgleich wegen der Umlenkwalze 11 die doppelte Länge der Führung 10 aufweist. Aus Sicherheitsgründen sollte die Länge der Führung 10 jedoch stets etwas größer bemessen werden, da Abweichungen auftreten können. Wird beispielsweise stark gebrauchtes Blattgut in die Vorrichtung eingegeben, kann sich für die Dicke des Blattguts ein im Vergleich zu neuwertigem Blattgut größerer Wert ergeben. Für die oben beispielhaft angegebenen Werte für die Abmessungen der Bestandteile der Vorrichtung sowie des damit zu bearbeitenden Blattguts können beispielsweise 200 Stück Blattgut bei einer Länge der Führung 10 von 75 mm sicher bearbeitet werden, d. h. in der Wickelspule 21 aufgenommen werden.

In Figur 2 ist schematisch eine zweite Ausführungsform einer erfindungsgemäßen Vorrichtung dargestellt.

Die zweite Ausführungsform entspricht im wesentlichen der in Figur 1 dargestellten ersten Ausführungsform. Der wesentliche Unterschied zwischen erster und zweiter Ausführungsform besteht darin, daß das auf der Spenderspule 20 aufgewickelte Transportmittel F1, F2 bzw. die das Transportmittel bildenden Folien in umgekehrter Reihenfolge auf die Wickelspule 21 aufgewickelt werden.

Die auf der Spenderspule 20 außen liegende erste Folie F1 wird über die Einrichtung für den Längenausgleich 10,11, 24, 25 und die Umlenkwalzen 26, 27 als innen liegenden Folie auf die Wickelspule 21 aufgewickelt. Dagegen wird die innen liegende zweite Folie F2 über die Umlenkwalzen 22, 23 als außen liegende Folie auf die Wickelspule 21 aufgewickelt. Dazu werden die oben beschriebenen Drehrichtungen der Spenderspule 20 jeweils entgegengesetzt verwendet.

Wegen der oben im Zusammenhang mit der Figur 1 beschriebenen ersten Ausführungsform der Vorrichtung auftretenden Längendifferenzen, wonach die außen liegende erste Folie F1 beim Abwickeln von der Spenderspule 20 eine größere Länge aufweist als die innen liegende zweite Folie F2, wird die auftretende Längendifferenz zwischen erster und zweiter Folie F1 und F2 noch vergrößert. Deshalb ist auch für die Führung 10 der Einrichtung für den Längenausgleich eine größere Länge erforderlich. Aus diesem Grund wird die erste Ausführungsform bevorzugt, da diese den erforderlichen Längenausgleich zwischen erster und zweiter Folie F1 und F2 mit einer geringeren Länge der Führung 10 der Einrichtung für den Längenausgleich bewerkstelligen kann.

Die Spulenkerne 20' und 21' von Spenderspule 20 und Wickelspule 21 können beispielsweise mit je einem Schrittmotor angetrieben werden, die mit den Achsen der Spulenkerne 20' und 21' verbunden sind. Um zu jeder Zeit während des Annehmens oder Ausgebens von Blattgut aus der Vorrichtung zu gewährleisten, daß die Folien des Transportmittel F1, F2 ausreichend gespannt sind, kann es vorgesehen sein, daß jeweils einer der Motoren angerieben wird, während der jeweils andere Motor eine geringe Bremskraft erzeugt. Die Bremskraft kann beispielsweise dadurch erzeugt werden, daß an den die Bremskraft erzeugenden Schrittmotor eine Spannung angelegt wird, der Schrittmotor jedoch nicht gepulst wird.

Bei den beschriebenen Ausführungsformen werden für das Transportmittel F1, F2 Folien verwendet, z. B. dünne Kunststoffolien, die beispielsweise eine Dicke von 0,1 mm aufweisen.

In den oben beschriebenen Ausführungsformen wurde davon ausgegangen, daß das zu bearbeitende Blattgut BN parallel zu seinen langen Kanten in die Vorrichtung eingeführt und auf der Wickelspule 21 aufgewickelt wird. Es ist aber offensichtlich, daß das Blattgut auch parallel zu seinen kurzen Kanten in die Vorrichtung eingeführt und auf der Wickelspule 21 aufgewickelt werden kann. In diesem Fall reduziert sich beispielsweise die Länge der Führung 10 der Einrichtung für den Längenausgleich, da das Aufwickeln einer gleichen Menge gleich großen Blattguts mit weniger Transportmittel F1, F2 bewerkstelligt werden kann.

## Patentansprüche

1. Vorrichtung zum Speichern von Blattgut (BN), insbesondere Wertdokumenten wie Banknoten und dergleichen, mit einem Transportmittel (F1, F2), welches aus zwei Folien besteht, und einer Wickelspule (21) mit einem Spulenkern (21'), welcher um eine Achse drehbar gelagert ist, wobei die Vorrichtung eingerichtet ist, das Transportmittel (F1, F2) auf der Wickelspule (21) aufzuwickeln, um dabei Blattgut (BN) zwischen den zwei Folien des Transportmittels (F1, F2) einzuschließen und auf der Wickelspule (21) aufzuwickeln und zu speichern,
wobei
die beiden Folien des Transportmittels (F1, F2) übereinander auf einer einzigen Spenderspule (20) mit einem Spulenkern (20'), welcher um eine Achse drehbar gelagert ist, aufgewickelt sind und von der Spenderspule (20) abgewickelt werden können, **gekennzeichnet durch** eine Einrichtung für einen Längenausgleich zwischen erster Folie (F1) und zweiter Folie (F2), die eine beim Abwickeln der beiden Folien (F1, F2) von der Spenderspule (20) und dem anschließenden Aufwickeln der beiden Folien (F1, F2) mit dem dazwischen gegebenenfalls eingeschlossenen Blattgut (BN) entstehende Längendifferenz zwischen erster Folie (F1) und zweiter Folie (F2) ausgleicht.

2. Vorrichtung nach Anspruch 1, **dadurch gekennzeichnet, daß** die Einrichtung für den Längenausgleich eine Umlenkwalze (11) aufweist, die entlang einer Führung (10) bewegbar gelagert ist, wobei die Umlenkwalze (11) entlang der Führung (10) in einer ersten Richtung (12) bewegt wird, um eine zwischen den beiden Folien (F1, F2) auftretende Längendifferenz auszugleichen.

3. Vorrichtung nach Anspruch 2, **dadurch gekennzeichnet, daß** die Umlenkwalze (11) mittels einer Feder vorgespannt ist, um den Ausgleich der Längendifferenz zu bewirken.

4. Vorrichtung nach einem der Ansprüche 1 bis 3, **dadurch gekennzeichnet, daß** das Transportmittel (F1, F2) vom Wickelspeicher abgewickelt werden kann, um zwischen den Folien (F1, F2) eingeschlossene und gespeichertes Blattgut (BN) freizugeben, wobei das von der Wickelspule (21) abgewikkelte Transportmittel (F1, F2) auf der einzigen Spenderspule (20) aufgewikkelt wird und die beiden Folien (F1, F2) übereinander aufgewickelt werden, und die Einrichtung für den Längenausgleich Längendifferenzen zwischen den beiden Folien (F1, F2) ausgleicht.

5. Vorrichtung nach Ansprüchen 2 und 4, **dadurch gekennzeichnet, daß** die Einrichtung für den Längenausgleich Längendifferenzen zwischen den beiden Folien (F1, F2) durch eine Bewegung der Umlenkwalze (11) entlang der Führung (10) in einer der ersten Richtung (12) entgegengesetzten Richtung ausgleicht.

6. Vorrichtung nach einem der Ansprüche 1 bis 5, **dadurch gekennzeichnet, daß** die Spenderspule (20) und die Wickelspule (21) angetrieben werden.

7. Vorrichtung nach Anspruch 6, **dadurch gekennzeichnet, daß** die Spenderspule (20) und die Wickelspule (21) von je einem Motor, insbesondere einem Schrittmotor, angetrieben werden.

8. Vorrichtung nach Anspruch 7, **dadurch gekennzeichnet, daß** jeweils einer der Motoren die Spenderspule (20) oder die Wickelspule (21) antreibt, wohingegen der andere Motor eine Bremskraft erzeugt.

## Claims

1. An apparatus for storing sheet material (BN), in particular value documents such as bank notes and the like, having a transport means (F1, F2) consisting of two foils, and a winding spool (21) with a spool core (21'), the latter being mounted to be rotatable around an axis, wherein the apparatus is adapted to wind up the transport means (F1, F2) on the winding spool (21) so as to thereby enclose sheet material (BN) between the two foils of the transport means (F1, F2) and to wind up and store it on the winding spool (21), wherein the two foils of the transport means (F1, F2) are wound up one over the other on a single dispensing spool (20) having a spool core (20'), the latter being mounted to be rotatable around an axis, and can be unwound from the dispensing spool (20), **characterized by** a device for a length compensation between first foil (F1) and second foil (F2) which compensates a length difference between first foil (F1) and second foil (F2) arising upon unwinding of the two foils (F1, F2) from the dispensing spool (20) and the subsequent winding up of the two foils (F1, F2) with any sheet material (BN) enclosed therebetween.

2. The apparatus according to claim 1, **characterized in that** the length compensation device has a deflection roller (11) which is mounted to be movable along a guide (10), wherein the deflection roller (11) is moved along the guide (10) in a first direction (12) so as to compensate a length difference occurring between the two foils (F1, F2).

3. The apparatus according to claim 2, **characterized in that** the deflection roller (11) is biased by a spring so as to effect the compensation of the length difference.

4. The apparatus according to any of claims 1 to 3, **characterized in that** the transport means (F1, F2) can be unwound from the winding store so as to release sheet material (BN) enclosed and stored between the foils (F1, F2), whereby the transport means (F1, F2) unwound from the winding spool (21) is wound up on the single dispensing spool (20) and the two foils (F1, F2) are wound up one over the other, and the length compensation device compensates length differences between the two foils (F1, F2).

5. The apparatus according to claims 2 and 4, **characterized in that** the length compensation device compensates length differences between the two foils (F1, F2) through a motion of the deflection roller (11) along the guide (10) in a direction opposite the first direction (12).

6. The apparatus according to any of claims 1 to 5, **characterized in that** the dispensing spool (20) and the winding spool (21) are driven.

7. The apparatus according to claim 6, **characterized in that** the dispensing spool (20) and the winding spool (21) are driven respectively by a motor, in particular a step motor.

8. The apparatus according to claim 7, **characterized in that** one of the motors drives the dispensing spool (20) or the winding spool (21), whereas the respective other motor produces a braking force.

## Revendications

1. Dispositif de stockage de produit en feuilles (BN), notamment documents de valeur tels que billets de banque ou autres pièces similaires, comprenant un moyen de transport (F1, F2) consistant en deux films, et une bobine réceptrice (21) comprenant un noyau de bobine (21') logé de manière à pouvoir tourner autour d'un axe, le dispositif étant équipé pour embobiner le moyen de transport (F1, F2) sur la bobine réceptrice (21) afin d'enserrer ainsi du produit en feuilles (BN) entre les deux films du moyen de transport (F1, F2) et de l'embobiner et le stocker sur la bobine réceptrice (21),
les deux films du moyen de transport (F1, F2) étant embobinés l'un sur l'autre sur une unique bobine débitrice (20) comprenant un noyau de bobine (20') logé de manière à pouvoir tourner autour d'un axe et pouvant être débobinés de la bobine débitrice (20), **caractérisé par** un appareillage destiné à un une compensation de longueur entre le premier film (F1) et le second film (F2), qui compense une différence de longueur entre le premier film (F1) et le second film (F2) occasionnée lors du débobinage des deux films (F1, F2) de la bobine débitrice (20) et lors de l'embobinage qui s'en suit des deux films (F1, F2) avec le produit en feuilles (BN) éventuellement enserré entre eux.

2. Dispositif selon la revendication 1, **caractérisé en ce que** l'appareillage destiné à la compensation de longueur comporte un rouleau de renvoi (11) logé de manière déplaçable le long d'une glissière (10), le rouleau de renvoi (11) étant déplacé dans une première direction (12) le long de la glissière (10) afin de compenser une différence de longueur entre les deux films (F1, F2).

3. Dispositif selon la revendication 2, **caractérisé en ce que** le rouleau de renvoi (11) est précontraint au moyen d'un ressort pour engendrer la compensation de la différence de longueur.

4. Dispositif selon une des revendications de 1 à 3, **caractérisé en ce que** le moyen de transport (F1, F2) peut être débobiné du réservoir à enroulement afin de libérer du produit en feuilles (BN) enserré entre les films (F1, F2) et stocké, le moyen de transport (F1, F2) débobiné de la bobine réceptrice (21) étant embobiné sur l'unique bobine débitrice (20) et les deux films (F1, F2) étant embobinés l'un sur l'autre, et l'appareillage destiné à la compensation de longueur compensant des différences de longueur entre les deux films (F1, F2).

5. Dispositif selon les revendications 2 et 4, **caractérisé en ce que** l'appareillage destiné à la compensation de longueur compense des différences de longueur entre les deux films (F1, F2) par l'intermédiaire d'un mouvement du rouleau de renvoi (11) le long de la glissière (10) dans une direction opposée à la première direction (12).

6. Dispositif selon une des revendications de 1 à 5, **caractérisé en ce que** la bobine débitrice (20) et la bobine réceptrice (21) sont entraînées.

7. Dispositif selon la revendication 6, **caractérisé en ce que** la bobine débitrice (20) et la bobine réceptrice (21) sont respectivement entraînées par un moteur, notamment un moteur pas à pas.

8. Dispositif selon la revendication 7, **caractérisé en ce que** respectivement un des moteurs entraîne la bobine débitrice (20) ou la bobine réceptrice (21), l'autre moteur générant en revanche une force de freinage.
